# FASCICULE DE BREVET EUROPEEN

(11) **EP 1 989 706 B1**
(45) Date de publication et mention de la délivrance du brevet: **26.10.2011**
(21) Numéro de dépôt: 07731586.9
(22) Date de dépôt: 07.02.2007
(51) Int. Cl.: G10L 19/02

(54) **DISPOSITIF DE PONDERATION PERCEPTUELLE EN CODAGE/DECODAGE AUDIO**
VORRICHTUNG FÜR WAHRNEHMUNGSGEWICHTUNG BEI DER TONKODIERUNG/-DEKODIERUNG
DEVICE FOR PERCEPTUAL WEIGHTING IN AUDIO ENCODING/DECODING

(30) Priorité: 14.02.2006 FR 0650538
(43) Date de publication de la demande: 12.11.2008
(73) Titulaire: FRANCE TELECOM, 75015 Paris (FR)
(72) Inventeur: RAGOT, Stéphane, F-22700 Perros Guirec (FR); TRILLING, Romain, F-22560 Trebeurden (FR)
(86) Numéro de dépôt international: PCT/FR2007/050760
(87) Numéro de publication internationale: WO 2007/093726

(56) Documents cités:
- WO-A-01/73759
- US-B1- 6 691 082
- KOVESI B ET AL: "A scalable speech and audio coding scheme with continuous bitrate flexibility" ACOUSTICS, SPEECH, AND SIGNAL PROCESSING, 2004. PROCEEDINGS. (ICASSP '04). IEEE INTERNATIONAL CONFERENCE ON MONTREAL, QUEBEC, CANADA 17-21 MAY 2004, PISCATAWAY, NJ, USA,IEEE, vol. 1, 17 mai 2004 (2004-05-17), pages 273-276, XP010717618 ISBN: 0-7803-8484-9 cité dans la demande
- RAGOT S ET AL: "A 8-32 KBIT/S Scalable Wideband Speech and Audio Coding Candidate for ITU-T G729EV Standardization" ACOUSTICS, SPEECH AND SIGNAL PROCESSING, 2006. ICASSP 2006 PROCEEDINGS. 2006 IEEE INTERNATIONAL CONFERENCE ON TOULOUSE, FRANCE 14-19 MAY 2006, PISCATAWAY, NJ, USA,IEEE, 14 mai 2006 (2006-05-14), pages I-1, XP010930101 ISBN: 1-4244-0469-X

## Description

La présente invention concerne un dispositif de pondération perceptuelle pour le codage/décodage d'un signal audio dans une bande de fréquence donnée. Elle concerne également un codeur et un décodeur audio hiérarchiques comprenant un dispositif de codage/décodage conforme à l'invention.

L'invention trouve une application particulièrement avantageuse dans le domaine de la transmission et du stockage de signaux numériques, tels que les signaux audio-fréquences de parole, de musique, etc.

Différentes techniques existent aujourd'hui pour convertir sous forme numérique et pour compresser un signal audio-fréquences de parole, de musique, etc. Les méthodes les plus courantes sont :
- les méthodes de « codage de forme d'onde », telles que le codage MIC ou MICDA (PCM ou ADPCM en anglais),
- les méthodes de « codage paramétrique par analyse par synthèse » comme le codage CELP (« Code Excited Linear Prediction »),
- les méthodes de « codage perceptuel en sous-bandes ou par transformée ».

Ces techniques classiques de codage de signaux audio-fréquences sont décrites par exemple dans WB. Kleijn et K.K. Paliwal Editors, Speech Coding and Synthesis, Elsevier, 1995.

Dans ce contexte, l'invention s'adresse plus spécialement aux méthodes de codage du type « codage prédictif par transformée » (ou « Predictive Transform Coding ») intégrant les techniques du codage CELP et du codage par transformée.

On rappellera d'abord qu'en codage de parole conventionnel, le codeur génère un flux binaire à débit fixe. Cette contrainte de débit fixe simplifie la mise en oeuvre et l'utilisation du codeur et du décodeur, communément désigné ensemble sous le terme de « codec ». Des exemples de tels systèmes sont : le codage UIT-T G.711 à 64 kbit/s, le codage UIT-T G.729 à 8 kbit/s ou le système GSM-EFR à 12,2 kbit/s.

Cependant, dans certaines applications comme la téléphonie mobile, la voix sur IP ou les communications sur réseaux ad hoc, il est préférable de générer un flux binaire à débit variable, les valeurs du débit étant prises dans un ensemble pré-défini. On peut ainsi distinguer plusieurs techniques de codage multi-débits, plus flexible que le codage à débit fixe :
- le codage multi-modes contrôlé par la source et/ou le canal tel que mis en oeuvre dans les systèmes AMR-NB, AMR-WB, SMV, ou VMR-WB,
- le codage hiérarchique, ou codage "scalable", qui génère un flux binaire dit hiérarchique car il comprend un débit coeur et une ou plusieurs couche(s) d'amélioration. Le système G.722 à 48, 56 et 64 kbit/s est un exemple simple de codage scalable en débit. Le codec MPEG-4 CELP est quant à lui scalable en débit et en largeur de bande ; on trouve d'autres exemples de tels codeurs dans l'article de B. Kovesi, D. Massaloux, A. Sollaud, "A Scalable Speech and Audio Coding Scheme with Continuous Bitrate Flexibility", ICASSP 2004.
- le codage à descriptions multiples.

L'invention s'intéresse ici plus particulièrement au codage hiérarchique.

Le concept de base du codage audio hiérarchique, ou "scalable", est par exemple illustré dans l'article de Y. Hiwasaki, T. Mori, H. Ohmuro, J. Ikedo, D. Tokumoto, and A. Kataoka, Scalable Speech Coding Technology for High-Quality Ubiquitous Communications, NTT Technical Review, March 2004.

Dans ce type de codage, le flux binaire comprend une couche de base, ou de coeur, et une ou plusieurs couches d'amélioration. La couche de base est générée par un codec à bas débit fixe, qualifié de « codec coeur », garantissant la qualité minimale du codage ; cette couche doit être reçue par le décodeur pour maintenir un niveau de qualité acceptable.

Les couches d'amélioration servent à améliorer la qualité ; il peut arriver qu'elles ne soient pas toutes reçues par le décodeur. L'intérêt principal du codage hiérarchique est qu'il permet une adaptation du débit par simple troncature du flux binaire. Le nombre de couches, à savoir le nombre de troncatures possibles du flux binaire, définit la granularité du codage : on parle de codage à granularité forte si le flux binaire comprend peu de couches (de l'ordre de 2 à 4), tandis qu'un codage à granularité fine permet par exemple un pas de l'ordre de 1 kbit/s.

L'invention se rapporte plus particulièrement aux techniques de codage scalable en débit et en largeur de bande avec un codeur coeur de type CELP en bande téléphonique et une ou plusieurs couche d'amélioration en bande élargie par rapport à la bande téléphonique proprement dite. Des exemples de tels systèmes sont donnés dans l'article de H. Taddéi et al, A Scalable Three Bitrate (8, 14,2 and 24 kbit/s) Audio Coder; 107th Convention AES, 199, avec une granularité forte 8, 14,2 et 24 kbit/s, et avec granularité fine de 6,4 à 32 kbit/s dans l'article de B. Kovesi et al précité.

L'UIT-T a lancé en 2004 un projet de codeur hiérarchique à coeur normalisé. Ce codeur, appelé G.729EV (EV pour « Embedded Variable bitrate ») est une annexe du codeur G.729 connu. L'objectif de la normalisation G.729EV est d'obtenir un codeur hiérarchique à coeur G.729, produisant un signal dont la bande s'étend de la bande étroite (300-3400 Hz) à la bande élargie (50-7000 Hz) à un débit de 8 à 32 kbit/s pour les services conversationnels. Ce codeur est par nature inter-opérable avec la recommandation G.729, ce qui assure la compatibilité avec les équipements de voix sur IP existants.

En réponse à ce projet, il a été proposé le codeur audio hiérarchique de 8 à 32 kbit/s représenté sur la figure 1 et décrit dans le document UIT-T, COM 16, D135 (WP 3/16), « France Telecom G.729EV Candidate : High level description and complexity evaluation », Q.10/16, Study Period 2005-2008, Geneva, 26 July - 5 August 2005 ». Il s'agit d'un codage à trois couches comprenant un codage CELP en cascade, une extension de bande par codage prédictif linéaire (LPC) pleine bande et un codage prédictif par transformée. Le codage TDAC par transformée (« Time Domain Aliasing Cancellation ») est appliqué après transformation en cosinus discrets modifiée (MDCT). La couche de codage prédictif par transformée utilise un filtre de pondération perceptuelle pleine bande *Ŵ_{WB}(z)*.

Le concept de mise en forme du bruit de codage par filtrage de pondération perceptuelle est expliqué dans l'ouvrage de WB. Kleijn et al précité. En substance, le filtrage de pondération perceptuelle permet de mettre en forme le bruit de codage en atténuant le signal aux fréquences où son intensité est forte et où le bruit peut être plus facilement masqué.

Les filtres de pondération perceptuelle les plus couramment utilisés en codage CELP en bande étroite sont de la forme *Â(z*/γ*₁)*/*Â(z*/γ*₂)* où 0 ≤ γ*₂* ≤ γ*₁* < 1 et *Â(z)* représente le spectre LPC d'un segment de signal de longueur 5 à 30 ms. L'analyse par synthèse en codage CELP revient ainsi à minimiser l'erreur quadratique dans un domaine de signal pondéré perceptuellement par ce type de filtre.

Cependant, cette technique proposée dans le cadre de la normalisation G.729EV présente l'inconvénient d'utiliser un filtre de pondération perceptuelle pleine bande. Le filtrage associé est en effet relativement complexe en terme de quantité de calcul.

D'autre part, la demande de brevet WO 01/73759 décrit un procedé de réduction du bruit dans un signal audio en définissant un facteur de gain par sous bande, ce facteur de gain étant déterminé de manière a obtenir un meilleur rapport signal à bruit. Ces facteurs de gain ne sont cependant pas calculès ni adoptès pour compenser une quelconque continuité spectrale entre sous - bondes ou entre répanses en frèquence.

Aussi, le problème technique à résoudre par l'objet de la présente invention est de proposer un dispositif de pondération perceptuelle pour le codage/décodage d'un signal audio dans une bande de fréquence donnée, qui permettrait de réaliser un filtrage de pondération perceptuelle pleine bande, c'est-à-dire sur la totalité de ladite bande de fréquence donnée, en particulier la bande élargie 0-8000 Hz d'un codeur audio hiérarchique, sans que cette opération n'entraîne des calculs longs et coûteux en ressources

ni de discontinuité spectrale entre sous-bondesde frèquence.

La solution au problème technique posé consiste, selon la présente invention en ce que, ledit codage/décodage étant effectué dans une pluralité de sous-bandes adjacentes dans ladite bande de fréquence donnée, ledit dispositif est tel que défini dans la revendication 1. à une compensation de gain qui assure la continuité spectrale sur toute la largeur de la bande de fréquence. L'invention permet donc d'obtenir une bande homogène en sortie du filtrage de pondération perceptuelle même si les sous-bandes qui la constituent ont été traitées séparément de ce point de vue.

Il en résulte l'avantage particulièrement important qu'un codage par transformée peut être appliqué pleine bande sur des sous-bandes qui autrement seraient inhomogènes du fait de leur filtrage séparé.

Bien entendu, chaque sous-bande peut être filtrée ou non par pondération perceptuelle. La continuité spectrale peut donc être assurée entre une sous-bande filtrée et une autre non filtrée, ou entre deux sous-bandes filtrées.

Selon un mode de réalisation, ledit filtre de pondération perceptuelle à compensation de gain comprend un filtre de pondération perceptuelle et un module de compensation de gain.

Dans un mode particulier de réalisation, le module de compensation de gain est disposé à la sortie dudit filtre de pondération perceptuelle.

Dans un autre mode particulier de réalisation, le module de compensation de gain est disposé à l'entrée dudit filtre de pondération perceptuelle.

Selon un autre mode de réalisation, ledit filtre de pondération perceptuelle avec compensation de gain comprend un filtre de pondération perceptuelle intégrant ladite compensation de gain.

On peut alors prévoir que ledit filtre de pondération perceptuelle dans la première sous-bande est de la forme *Â(z*/γ*₁)*/*Â(z*/γ*₂)* où *Â(z)* représente un filtre de prédiction linéaire. Dans ce cas, l'invention propose que ladite compensation de gain effectue une multiplication par un facteur *fac* égal à : $fa = \left|\frac{{\sum }_{i = 0}^{p} {\left(-{γ}_{2}\right)}^{i} ⁢ {\hat{a}}_{i}}{{\sum }_{i = 0}^{p} {\left(-{γ}_{1}\right)}^{i} ⁢ {\hat{a}}_{i}}\right|$
où les *âᵢ* sont les coefficients du filtre *Â(z)* de prédiction linéaire.

On rappelle ici qu'un filtre *Â(z)* de prédiction linéaire d'ordre *p* et de coefficients *âᵢ* est donné par : $\hat{A} \left(z\right) = {\hat{a}}_{0} + {\hat{a}}_{1} ⁢ {z}^{- 1} + {\hat{a}}_{2} ⁢ {z}^{- 2} + … + {\hat{a}}_{p} ⁢ {z}^{- p}$

L'invention concerne également un codeur audio hiérarchique dans une bande de fréquence décomposée en une première et une deuxième sous-bandes adjacentes, ledit codeur comprenant :
- un codeur coeur destiné à coder un signal original dans la première sous-bande de ladite bande de fréquence,
- un étage de calcul d'un signal résiduel à partir dudit signal original et du signal issu dudit codeur coeur,
- un dispositif de pondération perceptuelle dudit signal résiduel, conforme à la revendication 1.

Dans ce mode de réalisation, seule la première sous-bande est soumise à un filtrage de pondération perceptuelle, la deuxième sous-bande n'étant pas filtrée.

Par ailleurs, lorsque ledit filtre de pondération perceptuelle à compensation de gain comprend un filtre de pondération perceptuelle dans la première sous-bande, l'invention prévoit que ledit filtre de pondération perceptuelle dans la première sous-bande est de la forme *Â₁(z*/γ*₁)lÂ₁(z*/γ*₂)* où *Â₁(z)* représente un filtre de prédiction linéaire. Dans ce cas, ladite compensation de gain dans la première sous-bande effectue une multiplication par un facteur *fac₁* égal à : ${fac}_{1} = \left|\frac{{\sum }_{i = 0}^{p} {\left(-{γ}_{2}\right)}^{i} ⁢ {\hat{a}}_{i}}{{\sum }_{i = 0}^{p} {\left(-{γ}_{1}\right)}^{i} ⁢ {\hat{a}}_{i}}\right|$
où les *âᵢ* sont les coefficients du filtre *Â₁(z)* de prédiction linéaire.

Avantageusement, le signal issu du dispositif de pondération perceptuelle dans la première sous-bande et le signal original dans la deuxième sous-bande sont appliqués respectivement à des modules d'analyse par transformée, et lesdits modules d'analyse par transformée sont reliés à un codeur par transformée dans ladite bande de fréquence.

Selon une variante de réalisation du codeur audio hiérarchique conforme à l'invention, ledit codeur comprend également un dispositif de pondération perceptuelle du signal original dans la deuxième sous-bande, comprenant un filtre de pondération perceptuelle avec compensation de gain apte à réaliser la continuité spectrale entre le signal en sortie dudit filtre de pondération perceptuelle avec compensation de gain et le signal en sortie du dispositif de pondération perceptuelle dans la première sous-bande.

Il s'agit donc là d'un codeur pour lequel un filtrage de pondération perceptuelle est effectué séparément dans les deux sous-bandes.

Il est alors prévu que, lorsque ledit filtre de pondération perceptuelle avec compensation de gain comprend un filtre de pondération perceptuelle dans la deuxième bande, ledit filtre de pondération perceptuelle dans la deuxième sous-bande est de la forme *Â₂(z*/γ*'₁)*/*Â₂(z*/γ*'₂)* où *Â₂(z)* représente un filtre de prédiction linéaire. Dans ce cas, ladite compensation de gain dans la deuxième sous-bande effectue une multiplication par un facteur *fac₂* égal à : ${fac}_{2} = \left|\frac{{\sum }_{i = 0}^{p} {\left({γʹ}_{2}\right)}^{i} ⁢ {\hat{a} ⁢ ʹ}_{i}}{{\sum }_{i = 0}^{p} {\left({γʹ}_{1}\right)}^{i} ⁢ {\hat{a} ⁢ ʹ}_{i}}\right|$
où les *â'ᵢ* sont les coefficients du filtre *Â₂(z)* de prédiction linéaire:

Avantageusement, les coefficients dudit filtre de prédiction linéaire sont fournis par un module d'extension de bande.

Avantageusement, le signal issu du dispositif de pondération perceptuelle dans la première sous-bande et le signal issu du dispositif de pondération perceptuelle dans la deuxième sous-bande sont appliqués respectivement à des modules d'analyse par transformée, et lesdits modules d'analyse par transformée sont reliés à un codeur par transformée dans ladite bande de fréquence.

Dans un mode particulier de réalisation, le codeur coeur est un codeur à base de prédiction linéaire, par exemple un codeur CELP.

L'invention concerne en outre un décodeur audio hiérarchique dans une bande de fréquence décomposée en une première et une deuxième sous-bandes adjacentes, ledit décodeur comprenant :
- un décodeur coeur destiné à décoder dans la première sous-bande de ladite bande de fréquence un signal reçu codé par le codeur selon l'invention,
- un dispositif de pondération perceptuelle inverse d'un signal représentatif du signal résiduel pondéré dans la première sous-bande par le dispositif de pondération perceptuelle dudit codeur,

remarquable en ce que ledit dispositif de pondération perceptuelle inverse comprend un filtre de pondération perceptuelle avec compensation de gain, inverse du filtre de pondération perceptuelle avec compensation de gain du codeur dans la première sous-bande.

En variante, l'invention propose que ledit décodeur comprend également un dispositif de pondération perceptuelle inverse du signal décodé dans la deuxième sous-bande, comprenant un filtre de pondération perceptuelle avec compensation de gain, inverse du filtre de pondération perceptuelle avec compensation de gain du codeur dans la deuxième sous-bande.

Dans ce dernier cas, on prévoit que, lorsque ledit filtre de pondération perceptuelle avec compensation de gain comprend un filtre de pondération perceptuelle dans la deuxième bande, ledit filtre de pondération perceptuelle inverse avec compensation de gain comprend un filtre de pondération perceptuelle inverse dans la deuxième sous-bande. En particulier, ledit filtre de pondération perceptuelle inverse dans la deuxième sous-bande est de la forme *Â₂(z*/γ*'₂)*/*Â₂(z*/γ*'₁).* Dans ce cas, les coefficients du filtre *Â₂(z)* de prédiction linéaire sont fournis par un module d'extension de bande.

L'invention concerne par ailleurs un procédé de pondération perceptuelle pour le codage d'un signal audio dans une bande de fréquence donnée, remarquable en ce que, ledit codage étant effectué dans une pluralité de sous-bandes adjacentes dans ladite bande de fréquence donnée, ledit procédé comprend, dans au moins une sous-bande, une étape de pondération perceptuelle avec compensation de gain apte à réaliser la continuité spectrale entre le signal issu de ladite étape de pondération perceptuelle avec compensation de gain et les signaux dans les sous-bandes adjacentes à ladite sous-bande.

Enfin, l'invention concerne un procédé de pondération perceptuelle pour le décodage d'un signal audio codé dans une bande de fréquence donnée conformément au procédé de pondération perceptuelle pour le codage dudit signal, remarquable en ce que, ledit procédé comprend, dans ladite sous-bande, une étape de pondération perceptuelle avec compensation de gain, inverse de ladite étape de pondération perceptuelle avec compensation de gain.

La description qui va suivre en regard des dessins annexés, donnés à titre d'exemples non limitatifs, fera bien comprendre en quoi consiste l'invention et comment elle peut être réalisée.
La figure 1 est un schéma d'un codeur audio hiérarchique de l'art antérieur, comprenant un filtrage de pondération perceptuelle pleine bande avant codage par transformée.
La figure 2 est un schéma de haut niveau d'un codeur audio hiérarchique selon l'invention.
La figure 3 est un schéma du dispositif de pondération perceptuelle du codeur de la figure 2.
La figure 4 est un spectre donnant l'amplitude d'un signal filtré puis compensé en gain selon l'invention dans une première sous-bande et l'amplitude d'un signal non filtré dans une deuxième sous-bande.
La figure 5 est un schéma de haut niveau d'un décodeur audio hiérarchique selon l'invention.
La figure 6 est un schéma d'une variante du codeur audio hiérarchique de la figure 2.
La figure 7 est un schéma d'une variante du décodeur audio hiérarchique de la figure 5.
La figure 8 est un spectre donnant l'amplitude d'un signal filtré puis compensé en gain selon l'invention dans une première sous-bande et l'amplitude d'un signal filtré puis égalisé selon l'invention dans une deuxième sous-bande.

Sur la figure 2 est représenté un codeur audio hiérarchique en sous-bandes à des débits allant de 8 à 32 kbit/s. Cette figure donne les différentes étapes du procédé de codage correspondant.

Le signal d'entrée dans une bande de fréquence utile 50 à 7000 Hz, dite « élargie », échantillonné à 16 kHz, est d'abord décomposé en 2 sous-bandes adjacentes par filtrage miroir en quadrature QMF (« Quadrature Mirror Filter »). La première sous-bande, ou bande basse, de 0 à 4000 Hz est obtenue par filtrage passe-bas L 300 et décimation 301, et la deuxième sous-bande, ou bande haute, de 4000 à 8000 Hz par filtrage passe-haut H 302 et décimation 303. Dans un mode de réalisation préféré, les filtres L 300 et H 302 sont de longueur 64 et conformes à ceux décrits dans l'article de J. Johnston, A filter family designed for use in quadrature mirror filter banks, ICASSP, vol. 5, pp. 291 - 294, 1980.

La première sous-bande est pré-traitée par un filtre passe-haut 304 éliminant les composantes en dessous de 50 Hz avant codage par un codeur coeur CELP 305 en bande étroite. Le filtrage passe-haut tient compte du fait que la bande élargie est définie comme couvrant l'intervalle 50-7000 Hz. Dans ce mode de réalisation, le codage CELP en bande étroite correspond à celui décrit à la figure 1 ; il s'agit d'un codage CELP en cascade comprenant comme premier étage un codage G.729 modifié (ITU-T G.729 Recommandation, Coding of Speech at 8 kbit/s using Conjugate Structure Algebraic Code Excited Linear Prediction (CS-ACELP), March 1996) sans filtre de pré-traitement, et comme deuxième étage un dictionnaire fixe supplémentaire. Le signal résiduel e lié à l'erreur due au codage CELP est calculé par l'étage 306 puis pondéré perceptuellement par un dispositif 307 comprenant un filtre de pondération perceptuelle pour obtenir le signal *xₗₒ* dans le domaine temporel. Ce signal est analysé par transformée en cosinus discrets modifiée (MDCT) 308 pour obtenir le spectre discret *Xₗₒ* dans le domaine fréquentiel.

Le dispositif 307 de pondération perceptuelle est montré à la figure 3. Ce dispositif *W₁(z)* comprend un filtre de pondération perceptuelle *Â₁(z*/γ*₁)*/*Â₁(z*/γ*₂)* comprenant les étages 501 et 502 de filtrage respectivement par *Â₁(z*/*y₁)* et *1*/*Â₁(z*/γ*₂)*. Comme le montre la figure 2, le filtre *Â₁(z)* de prédiction linéaire est issu du codage CELP en bande étroite. Le dispositif 307 de pondération perceptuelle comprend également un module 503 de compensation de gain destiné à multiplier le signal pondéré perceptuellement issu du filtre 501, 502 par le facteur *fac₁* défini par : ${fac}_{1} = \left|\frac{{\sum }_{i = 0}^{p} {\left(-{γ}_{2}\right)}^{i} ⁢ {\hat{a}}_{i}}{{\sum }_{i = 0}^{p} {\left(-{γ}_{1}\right)}^{i} ⁢ {\hat{a}}_{i}}\right|$
où les *âᵢ* sont les coefficients du filtre *Â₁(z)* : ${\hat{A}}_{1} \left(z\right) = {\hat{a}}_{0} + {\hat{a}}_{1} ⁢ {z}^{- 1} + {\hat{a}}_{2} ⁢ {z}^{- 2} + … + {\hat{a}}_{p} ⁢ {z}^{- p}$

Dans un mode de réalisation préféré, les coefficients *âᵢ* sont mis à jour à chaque sous-trame de 5 ms, et γ*₁* = 0,96 et γ*₂* = 0,6.

Une définition équivalente du facteur *fac₁* correspond à l'inverse du gain du filtre *Â₁(z*/γ*₁)*/*Â₁(z*/γ*₂)* pris à la fréquence de Nyquist (4 kHz) soit : ${fac}_{1} = 1 / \left|{\hat{A}}_{1}\left(z/{γ}_{1}\right)/{\hat{A}}_{1}\left(z/{γ}_{2}\right)\right|$
pour z = -1.

La deuxième sous-bande, ou bande haute, est d'abord dépliée spectralement 309 pour compenser le repliement dû au filtre passe-haut 302 combiné avec la décimation 303. Cette bande haute est ensuite pré-traitée par un filtre passe-bas 310 éliminant les composantes entre 7000 et 8000 Hz dans le signal original. Le signal résultant *xₕᵢ* dans le domaine temporel est transformé par MDCT 311 pour obtenir le spectre discret *Xₕᵢ* dans le domaine fréquentiel. Une extension de bande 312 est réalisée à partir de *xₕᵢ* et *Xₕᵢ.*

Les signaux *xₗₒ* et *xₕᵢ* sont découpés en trames de N échantillons et la transformation MDCT de longueur L=2N analyse les trames courante et future. Dans un mode de réalisation préféré, *xₗₒ* et *xₕᵢ* sont des signaux en bande étroite échantillonné à 8 kHz et N = 160 (soit 20 ms). Les transformées MDCT *Xₗₒ* et *Xₕᵢ* comprennent donc N = 160 coefficients, chaque coefficient représentant une bande fréquentielle de 4000/160 = 25 Hz. Dans un mode de réalisation préféré, la transformation MDCT est implantée au moyen de l'algorithme de P. Duhamel, Y. Mahieux, J.P. Petit, A fast algorithm for the implementation of filter banks based on 'time domain aliasing cancellation', ICASSP, vol. 3, pp.2209-2212, 1991.

Les spectres MDCT bande basse et bande haute *Xₗₒ* et *Xₕᵢ* sont codés dans le module 313 de codage par transformée.

Les différents flux binaires générés par les modules de codage 305, 312 et 313 sont multiplexés et structurés en un train binaire hiérarchique dans le multiplexeur 314.

Le codage est réalisé par blocs d'échantillons (ou trames) de 20 ms, soit 320 échantillons. Le débit de codage est de 8, 12, 14 à 32 kbit/s.

L'intérêt de l'étape de pondération perceptuelle avec compensation de gain par le facteur *fac₁* est maintenant expliqué à l'aide de la figure 4.

Cette figure montre la décomposition de la bande de fréquence totale en une première sous-bande, la bande basse entre 0 et 4 kHz, et une deuxième sous-bande, la bande haute entre 4 et 8 kHz. Dans un mode de réalisation préféré, le codeur MDCT 313 s'applique à ces deux sous-bandes avec :
- un filtrage *W₁(z)* de pondération perceptuelle et compensation en gain avant transformation MDCT en bande basse,
- une transformation MDCT directe en bande haute sans filtrage de pondération perceptuelle.

Ces deux opérations en sous-bandes sont schématisées respectivement sur la figure 4 par la réponse en amplitude de *Â₁(z*/γ*₁)*/*Â₁(z*/γ*₂)* en bande basse et une réponse plate à 0 dB en bande haute. Cette réponse plate montre qu'aucun traitement n'est appliqué à la bande haute avant transformation MDCT. La compensation de gain par le facteur *fac₁* permet de décaler la réponse en amplitude de *Â₁(z*/γ*₁)*/*Â₁(z*/γ*₂)* afin d'assurer la continuité à 4 kHz. Cette continuité est très importante car elle permet ensuite de coder conjointement les deux spectres discrets *Xₗₒ* et *Xₕᵢ* de façon homogène en un seul vecteur X. Le vecteur X représente donc un spectre discret pleine bande.

Il est important de noter que la valeur 0 dB utilisée ici pour définir la continuité entre bandes basse et haute n'est qu'indicative.

Le décodeur audio hiérarchique associé au codeur qui vient d'être décrit en regard des figures 2, 3 et 4 est représenté à la figure 5. Cette figure illustre les étapes de décodage du signal codé par ledit codeur.

Les bits décrivant chaque trame de 20 ms sont démultiplexés dans le démultiplexeur 700. Dans la suite, on présente un décodage fonctionnant de 8 à 32 kbit/s, bien qu'en pratique le flux binaire peut être tronqué à 8, 12, 14 ou entre 14 et 32 kbit/s.

Le flux binaire des couches à 8 et 12 kbit/s est utilisé par le décodeur CELP 701 pour générer une première synthèse dans la première sous-bande, ou bande étroite, entre 0 et 4000 Hz. La portion du flux binaire associé à la couche à 14 kbit/s est décodée par le module 702 d'extension de bande et le signal obtenu dans la deuxième sous-bande, ou bande haute, entre 4000 et 7000 Hz est transformé par MDCT 703 en un spectre *X̃ₕᵢ* . Le décodage MDCT 704 génère à partir du flux binaire associé aux débits de 14 à 32 kbit/s un spectre reconstruit *X̂ₗₒ* en bande basse et un spectre reconstruit *X̂ₕᵢ* en bande haute. Ces deux spectres sont ramenés à des signaux temporels *x̂ₗₒ* et *x̂ₕᵢ* par MDCT inverse dans les blocs 705 et 706. Le signal *x̂ₗₒ* est ajouté à la synthèse CELP par l'additionneur 708 après filtrage par un dispositif 707 de pondération perceptuelle inverse. Le résultat est ensuite post-filtré en 709.

Le signal de sortie en bande élargie, échantillonné à 16 kHz, est obtenu par l'intermédiaire d'un banc de filtres QMF de synthèse qui effectuent les opérations de sur-échantillonnage 710 et 712, de filtrage passe-bas 711 et passe-haut 713 et addition 714.

Une étape de décodage perceptuelle avec compensation de gain est effectuée par le dispositif 707 de pondération perceptuelle inverse *W₁(z)*^{-*1*} comprenant un filtre de pondération perceptuelle inverse *Â₁(z*/γ*₂)*/*Â₁(z*/γ*₁)* et un module de compensation de gain destiné à multiplier le signal issu dudit filtre de pondération perceptuelle inverse par le facteur *1*/*fac₁* avec : $1 / {fac}_{1} = \left|\frac{{\sum }_{i = 0}^{p} {\left(-{γ}_{1}\right)}^{i} ⁢ {\hat{a}}_{i}}{{\sum }_{i = 0}^{p} {\left(-{γ}_{2}\right)}^{i} ⁢ {\hat{a}}_{i}}\right|$ où les *âᵢ* sont les coefficients du filtre *Â₁(z)* issu du codage CELP en bande étroite. Comme au codeur, les coefficients *âᵢ* sont maintenus constants dans chaque sous-trame de 5 ms.

Une variante du mode de réalisation du codeur de la figure 2 est représentée sur la figure 6.

Sur cette figure, on retrouve le banc de filtres 900 à 903 d'analyse, le traitement de la bande basse par les blocs 904 à 908, le pré-traitement de la bande haute par les blocs 909 à 910, le codeur MDCT 913 et le multiplexeur 915.

La différence principale entre cette variante et le mode de réalisation de la figure 2 consiste en l'incorporation d'une analyse et d'une quantification par prédiction linéaire (LPC) dans la deuxième sous-bande, ou bande haute. Les coefficients LPC quantifiés dans la bande haute, *Â₂(z)*, sont donnés par le module 911 d'extension de bande. Les détails de l'extension de bande à base de LPC ne sont pas décrits ici car ils dépassent le cadre de l'invention. Ces coefficients LPC permettent d'appliquer un filtrage de pondération perceptuelle avec compensation de gain *W₂(z)* dans le dispositif 912 avant MDCT 913. Ainsi, cette variante revient à pondérer perceptuellement le signal de différence *e* en bande basse et le signal *xₕᵢ* en bande haute, alors que le mode de réalisation décrit précédemment ne pondère perceptuellement que le signal de différence e en bande basse.

Dans cette variante, le dispositif 912 de pondération perceptuelle avec compensation de gain *W₂(z)* en bande haute prend la même forme que le filtre *W₁(z)* dans la bande basse. Il s'agit donc d'un filtre de type *Â₂(z*/γ'*₁)*/*Â₂(z*/*γ'₂)* suivi d'un facteur de compensation de gain *fac₂* défini comme : ${fac}_{2} = \left|\frac{{\sum }_{i = 0}^{p} {\left({γʹ}_{2}\right)}^{i} ⁢ {\hat{a} ⁢ ʹ}_{i}}{{\sum }_{i = 0}^{p} {\left({γʹ}_{1}\right)}^{i} ⁢ {\hat{a} ⁢ ʹ}_{i}}\right|$
où les *â'ᵢ* sont les coefficients du filtre *Â₂(z)* : ${A}_{2} \left(z\right) = {\hat{a} ⁢ ʹ}_{0} + {\hat{a} ⁢ ʹ}_{1} ⁢ {z}^{- 1} + {\hat{a} ⁢ ʹ}_{2} ⁢ {z}^{- 2} + … + {\hat{a} ⁢ ʹ}_{p} ⁢ {z}^{- p}$
et γ*'₁* = 0,96 et γ*'₂* = 0,6.

Ce facteur correspond à : ${fac}_{2} = 1 / \left|{\hat{A}}_{2}\left(z/{γʹ}_{1}\right)/{\hat{A}}_{2}\left(z/{γʹ}_{2}\right)\right|$
pour z = 1, soit la fréquence 0 Hz ou composante continue dans le bande haute qui correspond en fait à 4 kHz une fois que cette fréquence est ramenée au signal d'entrée avant filtrage QMF.

L'intérêt de l'étape de pondération perceptuelle avec compensation de gain dans les deux sous-bandes est expliqué à la figure 8. On retrouve la décomposition entre bande basse (0 à 4 kHz) et bande haute (4 à 8 kHz). Dans la variante considérée ici, le codeur MDCT s'applique à ces deux sous-bandes avec :
- un filtrage *W₁(z)* avant MDCT en bande basse,
- un filtrage *W₂(z)* avant MDCT en bande haute.

Ces deux opérations en sous-bandes sont schématisées respectivement par la réponse en amplitude de *Â₁(z*/γ*₁)*/*Â₁(z*/γ*₂)* en bande basse et la réponse en amplitude de *Â₂(z*/*γ'₁)*/*Â₂(z*/γ*'₂)* en bande haute.

Les compensations de gain en bandes basse et haute par les facteurs *fac₁* et *fac₂* respectivement assurent une continuité des réponses des filtres à 4 kHz. C'est cette continuité qui permet ensuite de coder les deux spectres discrets *Xₗₒ* et *Xₕᵢ* en un seul vecteur *X.* Là encore, il est important de noter que la valeur 0 dB utilisée ici pour définir la continuité entre bandes basse et haute n'est qu'indicative.

Le décodeur audio hiérarchique correspondant à cette variante est décrit à la figure 7. Par rapport au décodeur du mode de réalisation précédent, la seule différence consiste en la récupération des coefficients LPC quantifiés, *Â₂(z)*, utilisés par le module 1002 d'extension de bande et à l'application d'un filtre de pondération perceptuelle inverse *W₂(z)⁻¹* sur le signal *x̂ₕᵢ.* Le filtre inverse *W₂(z)⁻¹* en bande haute est de type *Â₂(z*/γ*'₂)*/*Â₂(z*/γ'*₁)* suivi par le facteur de compensation de gain *1*/*fac₂* où *fac₂* a été défini plus haut.

L'invention couvre en outre un programme d'ordinateur comportant une suite d'instructions mémorisées sur un support pour exécution par un ordinateur ou un dispositif dédié, remarquable en ce que lors de l'exécution de ces instructions, ce dernier exécute le procédé de pondération perceptuelle objet de l'invention pour le codage et/ou le décodage.

Le programme d'ordinateur précité est par exemple un programme directement exécutable implanté dans un dispositif de pondération perceptuelle objet de l'invention.

Il est bien entendu que l'invention n'est pas limitée aux seuls modes de réalisation qui viennent d'être décrits. En particulier, on notera que
- les valeurs numériques des paramètres ajustables γ*₁,* γ*₂,* γ'*₁* et γ'*₂* peuvent être différentes de celles choisies ci-dessus,
- le facteur de compensation *fac₁* peut être appliqué avant filtrage par *Â(z*/γ*₁)*/*Â(z*/γ*₂)* ou entre les filtres *Â(z*/γ*₁)* et *Â(z*/γ*₂)* ou encore intégré dans l'un des filtres *Â(z*/γ*₁)* ou *Â(z*/γ*₂).* Il en est de même pour le facteur *fac₂* et les filtres inverses correspondants,
- le filtre de pondération perceptuelle n'est pas nécessairement de la forme *Â(z*/γ*₁)*/*Â(z*/γ*₂),*
- le nombre de sous-bandes définies dans la bande de fréquence totale peut être supérieur à 2.

## Revendications

1. Dispositif de pondération perceptuelle pour le codage/décodage d'un signal audio dans une bande de fréquence donnée, ledit codage/décodage étant effectué dans une pluralité de sous-bandes adjacentes dans ladite bande de fréquence donnée, **caractérisé en ce que**, ledit dispositif comprend, dans au moins une sous-bande, un filtre (307) de pondération perceptuelle avec compensation de gain de la forme *fac Â(z*/γ*₁)*/*Â(z*/γ*₂)* où *Â*(*z*) représente un filtre de prédiction linéaire, avec 0 ≤ γ*₂* ≤1 et 0 ≤ γ*₁* ≤ 1 et *fac* le facteur de compensation de gain fonction des coefficients dudit filtre *Â(z)*.

2. Dispositif selon la revendication 1, **caractérisé en ce que** ledit filtre (307) de pondération perceptuelle avec compensation de gain comprend un filtre (501, 502) de pondération perceptuelle et un module (503) de compensation de gain.

3. Dispositif selon la revendication 1, **caractérisé en ce que** ledit filtre de pondération perceptuelle avec compensation de gain comprend un filtre de pondération perceptuelle intégrant ladite compensation de gain.

4. Dispositif selon la revendication 1, **caractérisé en ce que** ladite compensation de gain effectue une multiplication par un facteur *fac* égal à : $fac = \left|\frac{{\sum }_{i = 0}^{p} {\left(-{γ}_{2}\right)}^{i} ⁢ {\hat{a}}_{i}}{{\sum }_{i = 0}^{p} {\left(-{γ}_{1}\right)}^{i} ⁢ {\hat{a}}_{i}}\right|$
où les *âᵢ* sont les coefficients dudit filtre *Â(z)* = *â₀* + *â₁ z⁻¹* + *â₂ z⁻²* +...+ *âₚ z^{-p}* de prédiction linéaire.

5. Codeur audio hiérarchique dans une bande de fréquence décomposée en une première et une deuxième sous-bandes adjacentes, ledit codeur comprenant :
- un codeur coeur (305 ; 905) destiné à coder un signal original dans la première sous-bande de ladite bande de fréquence,
- un étage (306 ; 906) de calcul d'un signal résiduel (*e*) à partir dudit signal original et du signal issu dudit codeur coeur,
- un dispositif de pondération perceptuelle dudit signal résiduel (*e*), conforme à la revendication 1.

6. Codeur selon la revendication 5, **caractérisé en ce que** ledit filtre (307) de pondération perceptuelle à compensation de gain comprend un filtre (501, 502) de pondération perceptuelle dans la première sous-bande.

7. Codeur selon la revendication 5, **caractérisé en ce que** la compensation de gain dans la première sous-bande effectue une multiplication par un facteur *fac₁* égal à : ${fac}_{1} = \left|\frac{{\sum }_{i = 0}^{p} {\left(-{γ}_{2}\right)}^{i} ⁢ {\hat{a}}_{i}}{{\sum }_{i = 0}^{p} {\left(-{γ}_{1}\right)}^{i} ⁢ {\hat{a}}_{i}}\right|$
où les *âᵢ* sont les coefficients dudit filtre *Â₁(z)* = *â₀* + *â₁ z⁻¹* + *â₂ z⁻²* +...+ *âₚ z^{-p}* de prédiction linéaire.

8. Codeur selon l'une des revendications 5 à 7, **caractérisé en ce que** les coefficients dudit filtre de prédiction linéaire sont fournis par ledit codeur coeur (305).

9. Codeur selon l'une quelconque des revendications 5 à 8, **caractérisé en ce que** le signal issu du dispositif (307) de pondération perceptuelle dans la première sous-bande et le signal original dans la deuxième sous-bande sont appliqués respectivement à des modules (308, 311) d'analyse par transformée, et **en ce que** lesdits modules d'analyse par transformée sont reliés à un codeur (313) par transformée dans ladite bande de fréquence.

10. Décodeur audio hiérarchique dans une bande de fréquence décomposée en une première et une deuxième sous-bandes adjacentes, ledit décodeur comprenant :
- un décodeur coeur (701 ; 1001) destiné à décoder dans la première sous-bande de ladite bande de fréquence un signal reçu codé par le codeur selon l'une quelconque des revendications 5 à 9,
- un dispositif de pondération perceptuelle inverse d'un signal représentatif du signal résiduel (*e*) pondéré dans la première sous-bande par le dispositif (307 ; 907) de pondération perceptuelle dudit codeur,
**caractérisé en ce que** ledit dispositif (707 ; 1008) de pondération perceptuelle inverse comprend un filtre de pondération perceptuelle avec compensation de gain, inverse du filtre (307) de pondération perceptuelle avec compensation de gain du codeur dans la première sous-bande.

11. Procédé de pondération perceptuelle pour le codage d'un signal audio dans une bande de fréquence donnée, ledit codage étant effectué dans une pluralité de sous-bandes adjacentes dans ladite bande de fréquence donnée, **caractérisé en ce que,** ledit procédé comprend, dans au moins une sous-bande, une étape de pondération perceptuelle avec compensation de gain de la forme *fac Â(z*/γ*₁)*/*Â(z*/γ*₂)* où *Â(z)* représente un filtre de prédiction linéaire, avec 0 ≤ γ*₂* ≤1 et 0 ≤ γ*₁* ≤ 1 et *fac* le facteur de compensation de gain fonction des coefficients dudit filtre *Â(z).*

12. Procédé de pondération perceptuelle pour le décodage d'un signal audio codé dans une bande de fréquence donnée conformément au procédé selon la revendication 11, **caractérisé en ce que**, ledit procédé comprend, dans ladite sous-bande, une étape de pondération perceptuelle avec compensation de gain, inverse de ladite étape de pondération perceptuelle avec compensation de gain.

13. Programme d'ordinateur comportant une suite d'instructions mémorisées sur un support pour exécution par un ordinateur ou un dispositif dédié, **caractérisé en ce que** lors de l'exécution desdites instructions, celui-ci met en oeuvre le procédé de pondération perceptuelle selon la revendication 11 et/ou la revendication 12.

## Claims

1. Perceptual weighting device for the coding/decoding of an audio signal in a given frequency band, said coding/decoding being performed in a plurality of adjacent sub-bands in said given frequency band, **characterized in that** said device comprises, in at least one sub-band, a filter (307) for perceptual weighting with gain compensation of the form *fac Â(z*/γ*₁)*/*Â(z*/γ*₂)* where *Â(z)* represents a linear prediction filter, with *0* ≤ γ*₂* ≤ *1* and *0* ≤ γ*₁* ≤ *1* and *fac* the gain compensation factor dependent on the coefficients of said filter *Â(z)*.

2. Device according to Claim 1, **characterized in that** said filter (307) for perceptual weighting with gain compensation comprises a perceptual weighting filter (501, 502) and a gain compensation module (503).

3. Device according to Claim 1, **characterized in that** said filter for perceptual weighting with gain compensation comprises a perceptual weighting filter incorporating said gain compensation.

4. Device according to Claim 1, **characterized in that** said gain compensation performs a multiplication by a factor *fac* equal to : $fac = \left|\frac{{\sum }_{i = 0}^{p} {\left(-{γ}_{2}\right)}^{i} ⁢ {\hat{a}}_{i}}{{\sum }_{i = 0}^{p} {\left(-{γ}_{1}\right)}^{i} ⁢ {\hat{a}}_{i}}\right|$
where the *âᵢ* are the coefficients of said linear prediction filter *Â(z) = â₀ + â₁ z⁻¹+ â₂ z*⁻*² +... + âₚ z^{-p}.*

5. Hierarchical audio coder in a frequency band decomposed into a first and a second adjacent sub-band, said coder comprising:
- a core coder (305; 905) intended to code an original signal in the first sub-band of said frequency band,
- a stage (306; 906) for the calculation of a residual signal (*e*) on the basis of said original signal and of the signal arising from said core coder,
- a device for the perceptual weighting of said residual signal (*e*), in accordance with Claim 1.

6. Coder according to Claim 5, **characterized in that** said filter (307) for perceptual weighting having gain compensation comprises a filter (501, 502) for perceptual weighting in the first sub-band.

7. Coder according to Claim 5, **characterized in that** the gain compensation in the first sub-band performs a multiplication by a factor *fac₁* equal to : ${fac}_{1} = \left|\frac{{\sum }_{i = 0}^{p} {\left(-{γ}_{2}\right)}^{i} ⁢ {\hat{a}}_{i}}{{\sum }_{i = 0}^{p} {\left(-{γ}_{1}\right)}^{i} ⁢ {\hat{a}}_{i}}\right|$
where the *â₁* are the coefficients or said linear prediction filter *Â₁(z) = â₀ + â₁ z⁻¹ + â₂ z⁻² +... + âₚ z^{-p}.*

8. Coder according to one of Claims 5 to 7, **characterized in that** the coefficients of said linear prediction filter are provided by said core coder (305).

9. Coder according to any one of Claims 5 to 8, **characterized in that** the signal arising from the device (307) for perceptual weighting in the first subband and the original signal in the second sub-band are applied respectively to transfonrm-based analysis modules (308, 311), and **in that** said transform-based analysis modules are linked to a transform-based coder (313) in said frequency band.

10. Hierarchical audio decoder in a frequency band decomposed into a first and a second adjacent sub-band, said decoder comprising:
- a core decoder (701; 1001) intended to decode in the first sub-band of said frequency band a received signal coded by the coder according to any one of Claims 5 to 9,
- a device for the inverse perceptual weighting of a signal representative of the residual signal (e) weighted in the first sub-band by the perceptual weighting device (307; 907)of said coder,
**characterized in that** said inverse perceptual weighting device (707; 1008) comprises a filter for perceptual weighting with gain compensation, the inverse of the filter (307) for perceptual weighting with gain compensation of the coder in the first sub-band.

11. Method of perceptual weighting for the coding of an audio signal in a given frequency band, said coding being performed in a plurality of adjacent sub-bands in said given frequency band, **characterized in that** said method comprises, in at least one sub-band, a step of perceptual weighting with gain compensation of the form *fac Â(z*/γ*₁)*/*Â(z*/γ*₂)* where *Â(z)* represents a linear prediction filter, with *0 ≤* γ*₂ ≤ 1* and *0 ≤* γ*₁ ≤ 1* and *fac* the gain compensation factor dependent on the coefficients of said filter *Â(z).*

12. Method of perceptual weighting for the decoding of an audio signal coded in a given frequency band in accordance with the method according to Claim 11, **characterized in that** said method comprises, in said sub-band, a step of perceptual weighting with gain compensation, the inverse of said step of perceptual weighting with gain compensation.

13. Computer program comprising a series of instructions stored on a medium for execution by a computer or a dedicated device, **characterized in that** during the execution of said instructions, it implements the perceptual weighting method according to Claim 11 and/or Claim 12.

## Patentansprüche

1. Vorrichtung zur perzeptuellen Gewichtung für die Codierung/Decodierung eines Audiosignals in einem gegebenen Frequenzband, wobei die Codierung/Decodierung in einer Vielzahl von benachbarten Subbändern in dem gegebenen Frequenzband durchgeführt wird, **dadurch gekennzeichnet, dass** die Vorrichtung in mindestens einem Subband ein Filter (307) zur perzeptuellen Gewichtung mit Verstärkungsausgleich der Form fac Â(z/γ₁)/Â(z/γ₂) enthält, wobei Â(z) ein lineares Prädiktionsfilter darstellt, mit 0 ≤ γ₂ ≤1 und 0 ≤ γ₁ ≤ 1 und fac dem Verstärkungsausgleichsfaktor abhängig von den Koeffizienten des Filters Â(z).

2. Vorrichtung nach Anspruch 1, **dadurch gekennzeichnet, dass** das Filter (307) zur perzeptuellen Gewichtung mit Verstärkungsausgleich ein Filter (501, 502) zur perzeptuellen Gewichtung und ein Verstärkungsausgleichsmodul (503) enthält.

3. Vorrichtung nach Anspruch 1, **dadurch gekennzeichnet, dass** das Filter zur perzeptuellen Gewichtung mit Verstärkungsausgleich ein Filter zur perzeptuellen Gewichtung enthält, in das der Verstärkungsausgleich integriert ist.

4. Vorrichtung nach Anspruch 1, **dadurch gekennzeichnet, dass** der Verstärkungsausgleich eine Multiplikation mit einem Faktor fac gleich: $fac = \left|\frac{{\sum }_{i = 0}^{p} {\left(-{γ}_{2}\right)}^{i} ⁢ {\hat{a}}_{i}}{{\sum }_{i = 0}^{p} {\left(-{γ}_{1}\right)}^{i} ⁢ {\hat{a}}_{i}}\right|$
ausführt, wobei die âᵢ die Koeffizienten des linearen Prädiktionsfilters Â(z) = â₀ + â₂z⁻¹ + â₂z-² + ... âₚz^{-p} sind.

5. Hierarchischer Audiocodierer in einem Frequenzband, das in benachbarte erste und zweite Subbänder zerlegt ist, wobei der Codierer enthält:
- einen Kerncodierer (305; 905), der dazu bestimmt ist, ein Originalsignal im ersten Subband des Frequenzbands zu codieren,
- eine Stufe (306; 906) zur Berechnung eines Restsignals (e) ausgehend vom Originalsignal und von dem vom Kerncodierer stammenden Signal,
- eine Vorrichtung zur perzeptuellen Gewichtung des Restsignals (e) gemäß Anspruch 1.

6. Codierer nach Anspruch 5, **dadurch gekennzeichnet, dass** das Filter (307) zur perzeptuellen Gewichtung mit Verstärkungsausgleich ein Filter (501, 502) zur perzeptuellen Gewichtung im ersten Subband enthält.

7. Codierer nach Anspruch 5, **dadurch gekennzeichnet, dass** der Verstärkungsausgleich im ersten Subband eine Multiplikation mit einem Faktor fac₁ gleich ${fac}_{1} = \left|\frac{{\sum }_{i = 0}^{p} {\left(-{γ}_{2}\right)}^{i} ⁢ {\hat{a}}_{i}}{{\sum }_{i = 0}^{p} {\left(-{γ}_{1}\right)}^{i} ⁢ {\hat{a}}_{i}}\right|$ ausführt, wobei die âᵢ die Koeffizienten des linearen Prädiktionsfilters Âᵢ(z) = â₀ + âᵢz⁻¹ + â₂z⁻² + _{...} âₚz^{-p} sind.

8. Codierer nach einem der Ansprüche 5 bis 7, **dadurch gekennzeichnet, dass** die Koeffizienten des linearen Prädiktionsfilters vom Kerncodierer (305) geliefert werden.

9. Codierer nach einem der Ansprüche 5 bis 8, **dadurch gekennzeichnet, dass** das von der Vorrichtung (307) zur perzeptuellen Gewichtung im ersten Subband stammende Signal und das Originalsignal im zweiten Subband an Transformationsanalyse-Module (308, 311) angelegt werden, und dass die Transformationsanalyse-Module mit einem Transformationscodierer (313) in dem Frequenzband verbunden sind.

10. Hierarchischer Audiodecodierer in einem Frequenzband, das in benachbarte erste und zweite Subbänder zerlegt ist, wobei der Decodierer enthält:
- einen Kerndecodierer (701; 1001), der dazu bestimmt ist, im ersten Subband des Frequenzbands ein empfangenes Signal zu decodieren, das von dem Codierer nach einem der Ansprüche 5 bis 9 codiert wurde,
- eine Vorrichtung zur umgekehrten perzeptuellen Gewichtung eines Signals, das für das Restsignal (e) repräsentativ ist, welches im ersten Subband von der Vorrichtung (307; 907) zur perzeptuellen Gewichtung des Codierers gewichtet wurde,
**dadurch gekennzeichnet, dass** die Vorrichtung (707; 1008) zur umgekehrten perzeptuellen Gewichtung ein Filter zur perzeptuellen Gewichtung mit Verstärkungsausgleich umgekehrt zum Filter (307) zur perzeptuellen Gewichtung mit Verstärkungsausgleich des Codierers im ersten Subband enthält.

11. Verfahren zur perzeptuellen Gewichtung für die Codierung eines Audiosignals in einem gegebenen Frequenzband, wobei die Codierung in einer Vielzahl von benachbarten Subbändern in dem gegebenen Frequenzband durchgeführt wird, **dadurch gekennzeichnet, dass** das Verfahren in mindestens einem Subband einen Schritt der perzeptuellen Gewichtung mit Verstärkungsausgleich der Form fac Â(z/γ₁)/Â(z/γ₂) enthält, wobei Â(z) ein lineares Prädiktionsfilter darstellt, mit 0 ≤ γ₂ ≤ 1 und 0 ≤ γ₁ ≤ 1 und fac dem Verstärkungsausgleichsfaktor abhängig von den Koeffizienten des Filters Â(z).

12. Verfahren zur perzeptuellen Gewichtung für die Decodierung eines Audiosignals, das in einem gegebenen Frequenzband gemäß dem Verfahren nach Anspruch 11 codiert wurde, **dadurch gekennzeichnet, dass** das Verfahren in dem Subband einen Schritt der perzeptuellen Gewichtung mit Verstärkungsausgleich umgekehrt zu dem genannten Schritt der perzeptuellen Gewichtung mit Verstärkungsausgleich enthält.

13. Computerprogramm, das eine Folge von Anweisungen aufweist, die auf einem Träger zur Ausführung durch einen Computer oder eine dedizierte Vorrichtung gespeichert sind, **dadurch gekennzeichnet, dass** bei der Ausführung der Anweisungen dieses das Verfahren der perzeptuellen Gewichtung nach Anspruch 11 und/oder Anspruch 12 ausführt.
